# EUROPÄISCHE PATENTSCHRIFT

(11) **EP 0 213 383 B1**
(45) Veröffentlichungstag und Bekanntmachung des Hinweises auf die Patenterteilung: **09.05.1990**
(21) Anmeldenummer: 86110310.9
(22) Anmeldetag: 25.07.1986
(51) Int. Cl.: G08B 29/00, G08B 26/00

(54) **Verfahren und Vorrichtung zur betriebsmässigen Überwachung optischer Rauchmelder**
Method and device for monitoring the operation of optical smoke detectors
Méthode et dispositif de surveillance du fonctionnement de détecteurs optiques de fumée

(30) Priorität: 29.07.1985 DE 3527109
(43) Veröffentlichungstag der Anmeldung: 11.03.1987
(73) Patentinhaber: SIEMENS AKTIENGESELLSCHAFT, 80333 München (DE)
(72) Erfinder: Thilo, Peer, Dr.-Ing., D-8000 München 71 (DE); Poulsen, Karsten, Dipl.-Ing., D-8000 München 70 (DE)

(56) Entgegenhaltungen:
- EP-A- 0 121 102
- EP-A- 0 122 432
- EP-A- 0 125 485

## Beschreibung

Die Erfindung bezieht sich auf ein Verfahren zur betriebsmäßigen Überwachung optischer Rauchmelder in einer nach dem Pulsmeldeprinzip betriebenen Brandmeldeanlage, bei der die einzelnen, gegebenenfalls verschiedenartigen Melder, wie lonisations-, Wärme-, optische Rauch-Melder, einer Meldeleitung zyklisch auf ihre jeweiligen Meßwerte von der Zentrale aus abgefragt, in der Zentrale ausgewertet und Alarm- bzw. Störungskriterien abgeleitet werden, wobei mit einem Steuerbefehl von der Zentrale aus die einzelnen Melder ansteuerbar sind. Ferner bezieht sich die Erfindung auf eine Vorrichtung zur Durchführung des Verfahrens.

In der Brandschutztechnik spielt die Funktionsfähigkeit aller sicherheitsrelevanten Komponenten eine große Rolle. So ist die Überwachung von ruhestromführenden Komponenten relativ einfach und für die Leitungen auch zwingend vorgeschrieben. Mit der Pulsmeldetechnik (DE-A 25 33 330, DE-A 25 33 382) wurde es möglich, in Brandmeldeanlagen auch den lonisations-Rauchmelder über seinen im Ruhezustand fließenden Kammerstrom zu überwachen. Es wird dabei ein analoger Ruhemeßwert-zur Zentrale übertragen und beim Ausbleiben bzw. beim Anwachsen in einen Störungsbereich wird für den betreffenden Melder auf eine Störung erkannt und diese angezeigt. Dagegen ist die entsprechende Überwachung eines optischen Rauchmelders nicht ohne weiteres möglich, da hier ein Signal nur auftritt, wenn Rauch vorhanden ist. Bei bekannten optischen Rauchmeldem wird in der Regel auf eine betriebsmäßige Überwachung verzichtet.

Optische Rauchmelder werden bei der Herstellung im allgemeinen so abgeglichen, daß eine möglichst geringe Rückstreuung im Falle eines Streulicht-Rauchmelders auftritt und somit ein möglichst kleines Grundsignal abgegeben wird. Dieses Signal ist in der Regel so klein und andererseits einer recht großen Exemplarstreuung unterworfen, so daß es mit vertretbarem Schaltungsaufwand für eine Funktionsüberwachung nicht herangezogen werden kann.

Aus der EP-A 0 122 432 ist ein fotoelektrischer Rauchdetektor bekannt, der von der Zentrale aus mit einem Teststartsignal auf seine Funktionsfähigkeit hin getestet werden kann. Dabei wird mittels einer Umschaltevorrichtung automatisch vom Operationsstatus in einen Teststatus umgeschaltet. Hierbei wird nun geprüft, ob das Ausgangssignal des Lichtempfängers sich innerhalb des normalen Pegelbereichs, d.h. zwischen einem oberen und einem unteren Pegel, - befindet. Es wird dabei weder eine gezielte Beeinflussung der optischen Übertragungseinrichtung vorgenommen, noch wird ein bestimmter Meßsignalwert für den Test erwartet. Bei diesem Test wird also lediglich überprüft, ob bei fehlender Rückstreuung das Grundsignal vorhanden ist. Dieses ist aber - wie bereits oben ausgeführt - im allgemeinen sehr klein und auch großen Streuungen unterworfen, so daß es keine zuverlässige Aussage über die Funktionsfähigkeit des Rauchmelders zuläßt.

Aus der DE-A 25 33 354 ist bekannt, in Brandmeldeanlagen, die nach dem Prinzip der Pulsmeldetechnik betrieben werden, jedem auf seinen analogen Meßwert abgefragten Melder auf derselben Meldeleitung von der Zentrale aus einen Steuerbefehl zu übertragen, wenn der Melder eine entsprechende Empfangseinrichtung aufweist. Diese Steuerbefehle werden im allgemeinen dazu benützt, um ein einem Melder zugeordnetes Steuerorgan im Fall einer Alarmauslösung anzuschalten.

Aufgabe der Erfindung ist es, ein Verfahren und eine Vorrichtung für eine derartige Brandmeldeanlage anzugeben, das bzw. die es gestattet, optische Rauchmelder turnusmäßig auf ihre Funktionsfähigkeit zu überwachen.

Diese Aufgabe wird bezüglich des Verfahrens dadurch gelöst, daß bei der Fabrikation der optische Rauchmelder bei fehlender Rückstreuung auf die Abgabe eines bestimmten Meßsignals, welches sich vom Ruhesignal und vom Alarmsignal unterscheidet, abgeglichen wird, daß der optische Rauchmelder für den Empfang des Steuerbefehls ausgebildet ist, daß in vorgebbaren Zeitabständen mit dem Steuerbefehl die optische Übertragungseinrichtung des Rauchmelders in vorgebbarer Weise verändert wird, und daß der dabei abgefragte Meßwert in der Zentrale als Funktionssignal bewertet und das Fehlen des Funktionssignals als Störung angezeigt wird. Bezüglich der Vorrichtung wird die Aufgabe mit den Merkmalen des Anspruchs 3 gelöst.

Das erfindungsgemäße Verfahren erlaubt die Verwendung von unterschiedlichen Meldertypen an einer Meldeleitung, also neben lonisations- und Wärmemelder auch optische Rauchmelder, z.B. Streulicht-Rauchmelder, ohne daß die optischen Rauchmelder gesondert mittels eines eigenen Verfahrens zur Melderkennung gekennzeichnet werden müssen. In vorteilhafter Weise brauchen bei dem erfindungsgemäßen Verfahren die einzelnen optischen Rauchmelder nicht auf ein möglichst geringes Grundsignal abgeglichen zu werden. Eine gewisse Rückstreuung ist beim optischen Rauchmelder unvermeidbar. Vielmehr wird der optische Rauchmelder schon bei der Herstellung auf ein bestimmtes Meßsignal abgeglichen, wenn keine Rückstreuung in der Meßkammer des Melders vorhanden ist, wenn also z.B. der Lichtsender kurzgeschlossen ist. Dabei unterscheidet sich das Meßsignal vom Ruhesignal und vom Alarmsignal. Das Ruhesignal liegt in bezug auf das Meßsignal in Alarmrichtung, wobei der Abstand melderspezifisch unterschiedlich ist. Entsprechend abgeglichene optische Rauchmelder können also unterschiedliche Ruhewerte haben. Bei der üblichen Pulsmelderauswertetechnik ist dies jedoch kein sachlicher Nachteil, weil dort eine Ruhewert-Nachführung (DE-A 31 27 324) vorgesehen sein kann.

Es können also derartig abgeglichene optische Rauchmelder in der Pulsmeldetechnik verwendet werden, ohne das Auswerteverfahren wesentlich zu ändern. Zur Funktionsüberwachung der optischen Rauchmelder wird turnusmäßig ein Steuerbefehl, wie er in der DE-A 25 33 354 beschrieben ist, zu den einzelnen Meldem von der Zentrale aus übertragen. Dieser Steuerbefehl veranlaßt lediglich im optischen Rauchmelder eine definierte Veränderung in der optischen Übertragungseinrichtung des Melders, so daß der Melder ein bestimmtes Meßsignal abgibt, welches in der Auswerteeinrichtung der Zentrale in diesem Fall nicht als Störung sondern als Funktionssignal bewertet wird. Bleibt bei der Funktionsprüfung das erwartete Meßsignal eines optischen Rauchmelders aus, so wird dieser Melder als gestört angezeigt.

Bei dem erfindungsgemäßen Verfahren ist es zweckmäßig, den Steuerbefehl in Form eines kurzen Steuerimpulses auf die Meldeleitung zu geben. Dies kann durch eine kurzzeitige Absenkung der Linienspannung auf einen bestimmten Wert erreicht werden. Dabei wird aufgrund des Steuerimpulses der Sender oder der Empfänger der optischen Übertragungseinrichtung im Rauchmelder abgeschaltet oder kurzgeschlossen. Auf diese Weise gibt der optische Rauchmelder ohne Rückstreuung ein Meßsignal an die Zentrale, das dort, wie oben schon erwähnt, als Funktionssignal interpretiert wird, wenn der optische Rauchmelder tatsächlich funktioniert.

Eine Vorrichtung zur Durchführung des Verfahrens sieht im optischen Rauchmelder eine Empfangseinrichtung vor, die an der Meldeleitung angeschlossen ist und den Steuerbefehl empfängt und in Folge davon eine nachgeschaltete Steuereinrichtung aktiviert, so daß eine definierte Veränderung der optischen Übertragungseinrichtung bewirkt wird. Die optische Übertragungseinrichtung weist dabei eine Leuchtdiode, eine Meßkammer und eine entsprechend zugeordnete Fotodiode auf. Die weiteren Schaltungseinrichtungen des optischen Rauchmelders sind an sich bekannt und beispielsweise in der DE-A 33 13 137 beschrieben. In der Zentrale ist die Auswerteeinrichtung so ausgelegt, daß bei der Funktionsüberprüfung das empfangene Meßsignal als Funktionssignal interpretiert wird und nur bei fehlendem Funktionssignal eine Störung des betreffenden optischen Rauchmelders angezeigt wird:

Weitere Einzelheiten und Vorteile der Erfindung ergeben sich aus den Unteransprüchen und der Erläuterung der Erfindung an zwei Ausführungsbeispielen für einen optischen Rauchmelder. Dabei zeigen die
Fig. 1 ein bekanntes Spannungs- und Stromdiagramm auf der Meldeleitung, die
Fig. 2 ein erstes und die
Fig. 3 ein zweites Schaltbeispiel eines optischen Rauchmelders für das erfindungsgemäße Verfahren.

In Fig. 1 ist der Spannungsverlauf der Linienspannung UL über der Zeit t und darunter der Stromverlauf IL auf der Meldelinie über der Zeit t aufgetragen. In der Ruhephase liegt die volle Linienspannung mit U1 bezeichnet an der Meldeleitung an. Ein Abfragezyklus beginnt mit dem Absenken der Linienspannung UL auf beispielsweise den Wert O, mit U2 bezeichnet. Dies geschieht zum Zeitpunkt t0, so daß der Linienstrom auch auf Null sinkt. Mit dem Anlegen der Abfragespannung U3, die etwas niedriger ist als die Ruhespannung U1, zum Zeitpunkt t1 werden die einzelnen Melder einer Meldeleitung der Reihe nach an die Linie in bekannter Weise geschaltet. Dabei erhöht sich der Linienstrom stufenförmig. Jedesmal, wenn ein Melder an die Meldeleitung angeschaltet wurde, wird mit einem kurzen Steuerimpuls SPI, z.B. durch kurzzeitiges Absenken der Abfragespannung U3 auf den Wert U4, ein Impuls für den betreffenden Melder auf die Meldeleitung gegeben. Weist der betreffende Melder eine Empfangseinrichtung für den Steuerimpuls auf, so spricht diese an. Sind auf einer Meideleitung verschiedenartige Meldertypen angeordnet, so spricht auf den Steuerimpuls nur der optische Rauchmelder an, denn der hat erfindungsgemäß eine Einrichtung zum Empfang des Steuerimpulses und eine Einrichtung, um die optische Übertragungseinrichtung des Rauchmelders in definierter Weise zu verändern, wie dies anhand der Fig. 2 erläutert wird.

In Fig. 2 ist ein optischer Rauchmelder RM mit den erfindungsgemäßen Schalteinrichtungen für das erfindungsgemäße Verfahren dargestellt. Der optische Rauchmelder RM weist eine Spannungsversorgungseinrichtung SPV auf, die an der Meldelinie ML liegt und mit einer Versorgungsspannung UV die einzelnen Elemente des optischen Rauchmelders RM versorgt. So ist an diese Versorgungsspannung UV die ansteuerbare Sendeschaltung SS angeschlossen, die die Leuchtdiode LED ansteuert, um im Normalfall bei der Abfrage eingeschaltet zu werden. Die Fotodiode FD, die beim Streulicht-Rauchmelder in der Meßkammer MK entsprechend der Leuchtdiode LED zugeordnet ist, führt auf einen Verstärker VER, dessen Ausgang auf eine Sample- and Hold-Schaltung SHS führt. Diese wiederum ist mit einem Spannungs/Zeit-Wandler VTC verbunden, der entsprechend des analogen Meßwertes zeitverzögert den nachfolgenden Melder über den Schalttransistor TR an die Meldeleitung ML anschaltet. Dies ist an und für sich bekannt. Die erfindungsgemäße Schalteinrichtung im optischen Rauchmelder RM besteht aus der Zenerdiode ZD, die über den Vorwiderstand R an der Meldeleitung angeschlossen ist. Der gemeinsame Anschlußpunkt führt auf einen Schalttransistor JTR, der seinerseits die Sendeschaltung SS ansteuert. Hier im Ausführungsbeispiel ist dieser Schalttransistor JTR von einem Sperrschicht-Feldeffekttransistor gebildet, dessen Gate am gemeinsamen Anschlußpunkt der Zenerdiode ZD und des Vorwiderstandes R liegt. Im Normalbetrieb, d.h. wenn kein Steuerimpuls kommt, ist die Gatespannung UG an dem P-Kanal-Sperrschicht-Feldeffekttransistors JTR höher als die Gateschwellenspannung, so daß der Transistor sperrt. Die Gatespannung ist die um die Zenerspannung reduzierte Linienspannung. Bei gesperrtem Feldeffekttransistor JTR ist die Sendeschaltung SS leitend, dadurch ist die Leuchtdiode LED eingeschaltet. Tritt nun bei der Abfrage der Steuerimpuls SIP auf, so wird die Linienspannung UL abgesenkt. Das hat zur Folge, daß während des Steuerimpulses die Gatespannung UG niedriger wird als die Gateschwellenspannung des Sperrsichtfeldeffekttransistors JTR. Dadurch wird der Transistor leitend und die Sendeschaltung SS gesperrt. Die Leuchtdiode LED ist abgeschaltet.

In der Figur 3 ist ein weiteres Ausführungsbeispiel für die Schaltungsanordnung zur Durchführung des erfindungsgemäßen Verfahrens im optischen Rauchmelder gezeigt. Hier ist lediglich der Schaltungsteil dargestellt, der für das Ansteuern der Leuchtdiode LED notwendig ist. Anstelle der Zenerdiode ZD, des Vorwiderstandes R und des Feldeffekttransistors JTR gemäß der Fig. 2 ist hier ein Schalttransistor TR4 angeordnet, der im Ansteuerkreis der Leuchtdiode LED liegt und über den Widerstand R7 an der Meldeleitung ML liegt. Die Sendeschaltung SS, wie in Fig. 2 gezeigt, besteht hier in Fig. 3 im wesentlichen aus der Leuchtdiode LED, den beiden Transistoren TR1 und TR2 und dem Zeitglied R1, R2, R3 und C2. Zwischen den Transistoren TR1 und TR2 ist erfindungsgemäß der Schalttransistor TR4 angeordnet, der beim Auftreten des Steuerimpulses anspricht. Im Normalbetrieb, also während des Abfragezyklus ohne Steuerimpuls, ist die Basisspannung des Transistors TR4 während der Abfrage größer als die Basisemitter-Schwellenspannung und daher ist TR4 leitend. Während dieser Abfragephase ist der Sendetransistor TR2 vom Transistors TR1 angesteuert, der Transistor TR2 ist für diese Zeit leitend, daher fließt durch die Leuchtdiode LED der normale Sendestrom. Im Falle eines den Sendeimpuls überlappenden Steuerimpulses, d.h. wenn während der Abfrage der Steuerimpuls (Absenken der Abfragespannung) auftritt, fällt die Basisspannung des Transistors TR4 unter die Basisemitterschwelle und TR4 sperrt. Dadurch kann der Sendetransistor TR2 nicht vom Transistor TR1 angesteuert werden und die Leuchtdiode LED wird erfindungsgemäß nicht eingeschaltet. Die der Sendeschaltung vorgeschaltete Schalteinrichtung, bestehend aus dem Transitor TR3, dem Widerstand R6 und dem Kondensator C1 verzögert die Einschaltung des Sendeimpulses der Leuchtdiode LED solange, daß der Sendeimpuls der Leuchtdiode während eines Steuerimpulses SPI für die Funktionsabfrage auftreten wird. Dadurch wird gewährleistet, daß der Sendetransistor TR2 während des Steuerimpulses SIP gesperrt bleibt. Die weiteren Schaltelemente, die hier noch dargestellt sind, sind für die Erfindung nicht wesentlich. Sie wurden in der DE-A 33 13 133 erläutert, in der eine Schaltungsanordnung zur Störsignalunterdrückung in optischen Rauchmeldem beschrieben ist

So wie hier anhand der beiden Ausführungsbeispiele erläutert wurde, den Lichtsender im optischen Rauchmelder abzuschalten, ist es natürlich auch möglich, die Empfangsdiode abzuschalten oder kurzzuschließen. Eine definierte Veränderung der optischen Übertragungseinrichtung ist auch dadurch möglich, daß in der Meßkammer ein optisches Dämpfungsglied angeordnet wird, welches elektrisch angesteuert wird und in Abhängigkeit vom Auftreten des Steuerimpulses angeschaltet wird. Dabei kann das Dämpfungsglied eine gesteuerte Flüssigkristallzelle oder eine piezoelektrisch gesteuerte Blende sein.

Mit dem erfindungsgemäßen Verfahren und der entsprechenden Vorrichtung ist es daher möglich, von der Zentrale aus turnusmäßig, z.B. täglich, die optische Übertragungseinrichtung in definierter Weise zu verändern. Mit dem erfindungsgemäßen Verfahren und der entsprechenden Schalteinrichtung ist es auch ohne weiteres möglich, ohne eine eigens vorzusehende Melderkennung bei der Funktionsprüfung optische Rauchmelder zu erkennen. Sind beispielsweise mehrere verschiedenartige Melder auf einer Meldelinie installiert worden und wird nach der Inbetriebnahme der Brandmeldeanlage zur Funktionsüberwachung der optischen Rauchmelder jeder Melder der Reihe nach abgefragt, so reagiert nur ein optischer Rauchmelder in der oben beschriebenen Weise und kann als solcher im Speicher der Zentrale gekennzeichnet werden. Man erhält somit automatisch die Melderkennung für die optischen Rauchmelder. Dies ist auch insofern zweckmäßig, denn zum Erkennen eines nicht funktionsfähigen optischen Rauchmelders ist die automatisch erfaßte Erkennung der optischen Melder bei der Funktionsprüfung notwendig, denn ein nicht funktionsfähiger optischer Rauchmelder könnte bei der Funktionsabfrage ein ähnliches Verhalten (Meßwert) zeigen, wie beispielsweise ein lonisations-Rauchmelder.

## Patentansprüche

1. Verfahren zur betriebsmäßigen Überwachung optischer Rauchmelder in einer nach dem Pulsmeideprinzip betriebenen Brandmeldeanlage, bei der die einzelnen, gegebenenfalls verschiedenartigen Melder, wie lonisations-, Wärme-, optische Rauchmelder, einer Meldeleitung zyklisch auf ihre jeweiligen Meßwerte von der Zentrale aus abgefragt, in der Zentrale ausgewertet und Alarm- bzw. Störungskriterien abgeleitet werden, wobei mit einem Steuerbefehl von der Zentrale aus die einzelnen Melder, die eine entsprechende Empfangseinrichtung aufweisen, ansteuerbar sind, dadurch gekennzeichnet,
daß bei der Fabrikation der optischen Rauchmelder (RM) bei fehlender Rückstreuung auf die Abgabe eines bestimmten Meßsignals, welches sich vom Ruhesignal und vom Alarmsignal unterscheidet, abgeglichen wird,
daß die optischen Rauchmelder die Empfangseinrichtung für den Steuerbefehl aufweisen,
daß in vorgebbaren Zeitabständen mit dem Steuerbefehl die optische Übertragungseinrichtung des Rauchmelders mit einem Lichtsender (LED), einer Meßkammer (MK) und einem Lichtempfänger (FD) in vorgebbarer Weise verändert wird, so daß der betreffende Rauchmelder das voreingestellte, bestimmte Meßsignal abgibt,
und daß der dabei abgefragte Meßwert, der dem bestimmten Meßsignal entspricht, in der Zentrale als Funktionssignal bewertet und das Fehlen des Funktionssignals als Störung angezeigt wird.

2. Verfahren nach Anspruch 1, dadurch gekennzeichnet,
daß der Steuerbefehl von einem Steuerimpuls (SIP) in Form einer kurzzeitigen Absenkung der Linienspannung (UL) auf einen vorgegebenen Wert (U4) gebildet ist, und daß der Lichtsender (LED) oder der Lichtempfänger (FD) des betreffenden Rauchmelders (RM) abgeschaltet oder kurzgeschlossen wird.

3. Vorrichtung zur Durchführung des Verfahrens nach Anspruch 1 oder 2, dadurch gekennzeichnet, daß der fabrikmäßig abgeglichene optischen Rauchmelder (RM) eine an der Meldeleitung (ML) angeschlossene Empfangseinrichtung für den Steuerbefehl und eine der Empfangseinrichtung nachgeschaltete Steuereinrichtung aufweist, die eines der Elemente der optischen Übertragungseinrichtung, nämlich eine Leuchtdiode (LED), die Meßkammer (MK) oder eine Fotodiode (FD), definiert verändert, und daß in der Zentrale eine Auswerteeinrichtung für das Funktionssignal vorgesehen ist.

4. Vorrichtung nach Anspruch 3, dadurch gekennzeichnet,
daß die Steuereinrichtung von einem optischen ansteuerbaren Dämpfungsglied gebildet ist, welches in der Meßstrecke bzw. Meßkammer der optischen Übertragungseinrichtung des Rauchmelders angeordnet ist

5. Vorrichtung nach Anspruch 4, dadurch gekennzeichnet,
daß das optische Dämpfungsglied von einer gesteuerten Flüssigkristallzelle gebildet ist.

6. Vorrichtung nach Anspruch 4, dadurch gekennzeichnet,
daß das optische Dämpfungsglied von einer piezoelektrisch gesteuerten Blende gebildet ist.

7. Vorrichtung nach Anspruch 3, dadurch gekennzeichnet,
daß die Empfangseinrichtung für den Steuerbefehl und die Steuereinrichtung von einer über einen Vorwiderstand (R) an der Meldeleitung (ML) angeschlossenen Zenerdiode (ZD) und von einem diesem nachgeschalteten Feldeffekttransistor (JTR) gebildet ist, der bei Empfang des Steuerbefehls (SIP) eine Sendeschaltung (SS) sperrt, die die Leuchtdiode (LED) anschaltet.

8. Vorrichtung nach Anspruch 3, dadurch gekennzeichnet,

daß die Empfangseinrichtung für den Steuerbefehl und die Steuereinrichtung von einem über einen Widerstand (R7) an der Meldeleitung (ML) liegenden Schalttransistor (TR4) gebildet ist, der im Steuerschaltkreis (TR1, TR2) der Leuchtdiode (LED) angeordnet ist.

## Claims

1. Method for monitoring the operation of optical smoke detectors in a fire alarm system operated according to the pulse signalling principle, in which fire alarm system the individual detectors, possibly of different kinds, such as ionisation, heat and optical smoke detectors, on a signalling line are respectively interrogated from the central processing unit in respect of their test values, evaluated in the central processing unit and alarm and fault criteria are derived, the individual detectors, which have a corresponding receiving device, being actuable by means of a control instruction from the central processing unit, characterized in that, during manufacture of the optical smole detectors (RM), they are tuned to issue, in the event of the absence of back scattering, a certain test signal, which differs from the rest signal and from the alarm signal, in that the optical smoke detectors have the receiving device for the control instruction, in that, at predeterminable time intervals, the optical transmission device of the smoke detector having a phototransmitter (LED), a test chamber (MK) and an optical receiver (FD) can be changed in a predeterminable manner by means of the control instruction so that the relevant smoke detector issues the particular, preset test signal, and in that the test value interrogated as a result of this, which corresponds to the particular test signal, is recognised in the central processing unit as a function signal and the absence of the function signal is indicated as a fault.

2. Method according to Claim 1, characterized in that the control instruction is formed by a control pulse (SIP) in the form of a brief drop in the line voltage (UL) to a predetermined value (U4) and in that the phototransmitter (LED) or the photoreceiver (FD) of the relevant smoke detector (RM) is switched off or short-circuited.

3. Device for performing the method according to Claim 1 or 2, characterized in that the optical smoke detector (RM) tuned at the works has a receiving device connected to the signalling line (ML), for the control instruction and a control device connected downstream of the receiving device, which control device changes in a defined manner one of the elements of the optical transmission device, namely a light-emitting diode (LED), the test chamber (MK) or a photodiode (FD) and in that, in the central processing unit, an evaluation device is provided for the function signal.

4. Device according to Claim 3, characterized in that the control device is formed by an optical, actuable attenuation member which is arranged in the test section or test chamber of the optical transmission device of the smoke detector.

5. Device according to Claim 4, characterized in that the optical attenuation member is formed by a controlled liquid crystal cell.

6. Device according to Claim 4, characterized in that the optical attenuationmember is formed by a piezo-electrically controlled diaphragm.

7. Device according to Claim 3, characterized in that the receiving device for the control instruction and the control device is formed by a Zener diode (ZD) connected via a series resistor (R) to the signalling line (ML) and by a field effect transistor (JTR) connected downstream of said series resistor, which field effect transistor, on receiving the control instruction (SIP) blocks a transmitting circuit (SS), which switches on the light-emitting diode (LED).

8. Device according to Claim 3, characterized in that the receiving device for the control instruction and the control device is formed by a switching transistor (TR4) which is connected via a resistor (R⁷) to the signalling line (ML) and is arranged in the control circuit (TR1, TR2) of the light-emitting diode (LED). -

## Revendications

1. Procédé pour contrôler le fonctionnement de détecteurs optiques de fumée dans une installation d'avertissement d'incendie fonctionnant selon le principe de signalisation par impulsions et dans laquelle les valeurs de mesure respectives des détecteurs individuels, qui sont éventuellement de différents types, comme par exemple des détecteurs à ionisation, des détecteurs thermiques, des détecteurs optiques de fumée, d'une ligne de signalisation sont interrogées cycliquement à partir du central et sont évaluées dans ce dernier et des critères d'alarme ou de perturbations en sont dérivés, et selon lequel les différents détecteurs qui possèdent un dispositif correspondant de réception, peuvent être commandés par une instruction de commande à partir du central, caractérisé par le fait
que lors de la fabrication, le détecteur optique de fumée (RM) est réglé, dans le cas de l'absence d'une rétrodiffusion, pour la délivrance d'un signal de mesure déterminé, qui diffère du signal de repos et du signal d'alarme,
que les détecteurs optiques de fumée possèdent le dispositif de réception pour l'instruction de commande,
qu'à des intervalles de temps pouvant être prédéterminés, le dispositif optique de transmission du détecteur de fumée, qui comporte une source de lumière (LED), une chambre de mesure (MK) et un récepteur de lumière (FD), est modifié par l'instruction de commande, d'une manière pouvant être prédéterminée, de sorte que le détecteur de fumée considéré délivre le signal de mesure déterminé préréglé, et
et la valeur de mesure interrogée, qui correspond au signal de mesure déterminé, est évaluée dans le central en tant que signal de fonctionnement et que l'absence du signal de fonctionnement est signalée comme étant une perturbation.

2. Procédé suivant la revendication 1, caractérisé par le fait que l'instruction de commande est formée par une impulsion de commande (SIP) possédant la forme d'une réduction de brève durée de la tension de ligne (UL) à une valeur prédéterminée (U4), et que la source de lumière (LED) ou le récepteur de lumière (FD) du transmetteur de fumée considéré (RM) est débranché ou court-circuité.

3. Dispositif pour la mise en oeuvre du procédé suivant la revendication 1 ou 2, caractérisé par le fait que le détecteur optique de fumée (RM), ajusté en usine, possède un dispositif de réception qui est raccordé à la ligne de signalisation (ML) et qui sert à recevoir l'instruction de commande, et un dispositif de commande qui est branché en aval du dispositif de réception et qui modifie d'une manière définie l'une des éléments du dispositif optique de transmission, à savoir une diode à luminescence (LED), la chambre de mesure (MK) ou une photodiode (FD), et qu'un dispositif d'évaluation du signal de fonctionnement est prévu dans le central.

4. Dispositif suivant la revendication 3, caractérisé par le fait que le dispositif de commande est formé par un circuit d'affaiblissement qui peut être commandé optiquement et qui est disposé dans la section de mesure ou dans la chambre de mesure du dispositif optique de transmission du détecteur de fumée.

5. Dispositif suivant la revendication 4, caractérisé par le fait que le circuit d'affaiblissement optique est formé par une cellule à cristal liquide commandée.

6. Dispositif suivant la revendication 4, caractérisé par le fait que le circuit d'affaiblissement optique est formé par un diaphragme commandé par voie piézoélectrique.

7. Dispositif suivant la revendication 3, caractérisé par le fait que le dispositif de réception pour l'instruction de commande et le dispositif de commande sont formés par une diode Zener (ZD), raccordée par l'intermédiaire d'une résistance additionnelle (R), à la ligne de signalisation (ML), et par un transistor à effet de champ (JT1), qui est branché en aval de cette diode et qui, lors de la réception de l'instruction de commande (SIP), bloque un circuit d'émission (SS), qui raccorde la diode à luminescence (LED).

8. Dispositif suivant la revendication 3, caractérisé par le fait que le dispositif de réception pour l'instruction de commande et le dispositif de commande sont formés par un transistor de commutation (TR4), qui est raccordé par l'intermédiaire d'une résistance (R7) à la ligne de signalisation (ML) et qui est disposé dans le circuit de commande (TR1, TR2) de la diode à luminescence (LED).
